# EUROPÄISCHE PATENTSCHRIFT

(11) **EP 0 980 718 B1**
(45) Veröffentlichungstag und Bekanntmachung des Hinweises auf die Patenterteilung: **17.03.2004**
(21) Anmeldenummer: 99111411.7
(22) Anmeldetag: 11.06.1999
(51) Int. Cl.: B07B 1/42

(54) **Taumelsiebmaschine**
Wobling screening machine
Appareil à tamiser à oscillement

(30) Priorität: 19.08.1998 DE 19837466
(43) Veröffentlichungstag der Anmeldung: 23.02.2000
(73) Patentinhaber: Allgaier Werke GmbH, 73066 Uhingen (DE)
(72) Erfinder: Hardt, Klaus, 73066 Uhingen (DE); Anderle, Helmuth, 73066 Uhingen (DE)
(74) Vertreter: Dr. Weitzel & Partner

(56) Entgegenhaltungen:
- DE-A- 4 321 447
- DE-A- 4 423 223
- GB-A- 2 228 215
- US-A- 4 687 105

## Beschreibung

Die Erfindung betrifft eine Vorrichtung zum Sortieren von Gut, auch Siebmaschine genannt. Die Erfindung betrifft insbesondere eine Taumelsiebmaschine. Eine solche Siebmaschine ist zum Beispiel bekanntgeworden aus dem Prospekt "Taumelsiebmaschinen" der Anmelderin vom April 1998.

Vorrichtungen dieser Art werden in sehr vielen Industriezweigen eingesetzt. Nur beispielsweise seien die Lebensmittelindustrie, die Spanplattenindustrie, die chemische Industrie genannt. Die Vorrichtungen dienen dabei zum Zerlegen eines vliesförmigen oder schuttfähigen Gutes in fester oder flüssiger Form, beispielsweise in Gestalt einer Suspension, in einzelne Bestandteile. Ein möglicher Zweck einer solchen Vorrichtung besteht beispielsweise darin, ein kömiges Gut in verschiedene Fraktionen unterschiedlicher Korngrößen zu zerlegen. Ein weiterer Anwendungsfall ist das Abtrennen von Verunreinigungen aus einem Gut.

Eine Vorrichtung der genannten Art umfaßt dabei ein Gehäuse, ferner wenigstens ein Sortiersieb, wenigstens einen Einlaß für das zu sortierende Gut, wenigstens einen Auslaß für den Gutstoff und wenigstens einen Auslaß für den Rückstand.

Eine wichtige Anforderung an eine Vorrichtung der genannten Art ist das Erzielen eines stets gleichmäßigen Klassierergebnisses (Siebgütegrad). Die Vorrichtung soll somit stets mit einer konstanten Trennschärfe arbeiten, um Fraktionen zu erhalten, die auch über längere Zeitspannen des Betriebs hinweg unverändert bleiben, insbesondere bezüglich der Teilchengröße.

Es werden regelmäßig große Anstrengungen unternommen, um diesen Anforderungen zu genügen. Eine verhältnismäßig naheliegende Bedingung hierfür besteht darin, die Vorrichtung kontinuierlich mit möglichst konstantem Durchsatz zu beschicken. Diese Anforderung ist verhältnismäßig einfach zu erfüllen. Es gibt aber auch Störgrößen, die sich nicht oder nur schwer vorhersehen lassen. Hierbei sind zu nennen:
- Störungen im Antriebs- bzw. Einstellungssystem der Vorrichtung;
- Riß eines Siebbodens, Zusetzen des Siebes und anderes mehr.

Es hat nicht an Versuchen gefehlt, diese einzelnen Störgrößen zu erkennen und sodann die notwendigen Maßnahmen zu treffen. So kann beispielsweise das Versetzen des Siebes optisch erfaßt werden. Jedoch ist das Ergebnis einer solchen optischen Erfassung keineswegs immer aussagekräftig, da es nicht unbedingt dem wahren Siebzustand entspricht. US 4 687 105 beschreibt eine Vorrichtung zum sortierten von Gut. Dabei handelt es sich jedoch nicht um eine Taumelsiebmaschine. Der dort verwendete Sensor kann nur dann einen Gutstrom erfassen, wenn er von aufschlagenden Gutpartikeln getroffen wird. Es handelt sich dort somit nicht um berührungslose Sensoren.

Berührungslose Sensoren sind allgemein bekannt. Sie DE 43 21 447 und DE 44 23 223.

Der Erfindung liegt die Aufgabe zugrunde, eine Vorrichtung gemäß dem Oberbegriff von Anspruch 1 bzw. ein Siebverfahren derart zu gestalten, daß auf einfache und kostengünstige Weise dafür gesorgt wird, daß Störungen jeglicher Art, insbesondere wie oben erwähnt, schnell und zuverlässig erkannt und abgestellt werden können. Dabei geht es wohlgemerkt nicht nur um das Erkennen und Abstellen einer einzigen Störungsart, sondern auch jeglicher Störungen, die den Betrieb der Vorrichtung gravierend beeinträchtigen.

Diese Aufgabe wird durch die Merkmale des unabhängigen Anspruchs gelöst.

Die Erfinder haben somit ein übergeordnetes Kriterium erkannt, das jegliche Art von Störungen erfaßt, mögen diese einzeln oder gemeinsam auftreten.

Die erfindungsgemäße Maßnahme ist einfach. Sie bedarf lediglich der Montage eines handelsüblichen Sensors, dessen Anschaffungskosten im Vergleich zum Wert der gesamten Maschine vemachlässigbar sind. Die Wahl eines berührungslosen Sensors ist deshalb vorteilhaft, weil ein solcher nicht mit dem Gut in Berührung kommt und somit frei von Verschmutzungen oder mechanischen Beeinflussungen ist. Ein solcher Sensor läßt sich durch individuelle Einstellung der Empfindlichkeit mittels Potentiometer auf ein selektives Schaltverhalten auf Medien mit unterschiedlicher Restleitfähigkeit anpassen (beispielsweise auf Flüssigkeiten, Suspensionen, Dispersionen oder Schüttgüter).

Es kommen beispielsweise induktive Sensoren in Betracht, aber auch kapazitive Sensoren. Die letztgenannten sind in der Lage, Fremdkörper mit höherer Restleitfähigkeit zu erkennen, beispielsweise Drahtbruchstücke aus dem Siebboden. Sie vermögen nachgeschaltete Produktweichen zu aktivieren, um das Gut-Metall-Gemisch aus dem Gutstoffstrom auszuschleusen.

Die Erfindung ist anhand der Zeichnung näher erläutert. Darin ist im einzelnen folgendes dargestellt:
- Fig. 1: zeigt eine Taumelsiebmaschine gemäß der Erfindung. Diese Figur dient lediglich der allgemeinen Veranschaulichung. Die erfindungsgemäßen Merkmale sind hierin nicht erkennbar.
- Fig. 2: zeigt in einer schematischen Ansicht eine Taumelsiebmaschine mit zwei Siebböden.
- Fig. 3: zeigt einen Ausschnitt aus dem Gegenstand von Fig. 2.

Die in Fig. 1 gezeigte Taumelsiebmaschine umfaßt ein Gehäuse 1 mit einem Einlaß 1.1, einem ersten Gutstoffauslaß 1.2 und einem zweiten Gutstoffauslaß 1.3, femer einem Auslaß 1.4 für Grobstoff. Man erkennt femer zwei Siebböden 2.1 und 2.2.

Die in Fig. 2 gezeigte Taumelsiebmaschine umfaßt wiederum ein Gehäuse 1 mit einem Einlaß 1.1. Man erkennt einen ersten Auslaß 1.2 für grobes Gut und einen zweiten Auslaß 1.3 für mittelgrobes Gut und einenen Auslaß 1.4 für feines Gut.

Dem Auslaß 1.3 ist ein Sensor 3 zum berührungslosen Erfassen des Durchsatzes der mittleren Gutstoff-Fraktion zugeordnet.

Bei der Darstellung gemäß Fig. 3 ist der Auslaß 1.2 erkennbar, bei dem die Grob-Fraktion anfällt. Hier ist ein Sensor 3.1 gezeigt - in Fig. 2 nicht dargestellt. Sensor 3.1 ist ein berührungsloser Sensor (Näherungsschalter).

Der Vorrichtung gemäß der Erfindung können Einrichtungen spezieller Art zugeordnet werden, beispielsweise Produktweichen zum Ausschleusen eines Produkt-Metall-Gemisches aus dem Gutstoffstrom. Derartige Weichen werden dann aktiviert, wenn der Sensor ein entsprechendes Signal abgibt.

## Patentansprüche

1. Taumelsiebmaschine
1.1 mit einem Gehäuse (1);
1.2 mit wenigstens einem Sortiersieb (2.1, 2.2);
1.3 mit einem Einlass (1.1) für das zu sortierende Gut;
1.4 mit wenigstens einem Auslass (1.2, 1.3, 1.4) für den Gutstoff;
1.5 mit einem weiteren Auslass (1.4) für den Rückstand;
1.6 wenigstens in dem Gutstoffauslass (1.3) hinter dem wenigstens einen Sortiersieb (2.1, 2.2) ist ein Sensor (3) zum Erfassen des Durchsatzes von Gutstoff vorgesehen;
1.7 der Sensor (3) erzeugt jeweils ein Signal bei Erreichen eines oberen und/oder unteren Extremwertes des Durchsatzes;
1.8 die Extremwerte sind einstellbar;
1.9 mit einer oder mehreren der folgenden Einrichtungen, die durch die Extremwert-Signale gesteuert werden:
einer Einrichtung zum Anzeigen des Extremwertes;
einer Einrichtung zum Abschalten der Siebvorrichtung oder gewisser ihrer Funktionen;
einer Einrichtung zum Auswerten und/oder Regeln des Gutstoffstromes;
1.10 es ist wenigstens ein zusätzlicher Sensor (3.1) in einem Auslass (1.2) vor dem wenigstens einen Sortiersieb (2.1, 2.2) zum Erfassen des Durchsatzes vorgesehen;
1.11 die Sensoren (3, 3.1) sind als berührungslose Sensoren ausgebildet, die nicht mit dem Gut in Berührung kommen.

2. Vorrichtung nach Anspruch 1, **dadurch gekennzeichnet, daß** die berührungslosen (3,1) Sensoren (3,3.1) kapazitive sensoren sind.

3. Vorrichtung nach Anspruch 1 oder 2, **dadurch gekennzeichnet, daß** eine Produktweiche zum Ausschleusen eines Teilstromes aus dem Gutstoffstrom vorgesehen ist, und daß eine leitende Verbindung zwischen der Produktweiche und wenigstens einem der Sensoren (3,3.1) vorgesehen ist.

## Claims

1. A tumbler screening machine;
1.1 with a housing (1);
1.2 with at least one sorting screen (2.1, 2.2);
1.3 with an inlet (1.1) for the material to be sorted;
1.4 with at least one outlet (1.2, 1.3, 1.4) for the material to be sorted;
1.5 with at least one further outlet (1.4) for the residues;
1.6 with a sensor (3) for detecting the throughput of material at least in the material outlet (1.3) behind the at least one sorting screen (2.1, 2.2);
1.7 with the sensor (3) producing one signal each on reaching and upper and/or lower extreme value of the throughput;
1.8 with the extreme values being adjustable;
1.9 with one or several of the following devices which are controlled by the extreme value signals:
- a device for displaying the extreme value;
- a device for cutting off the screening apparatus or certain of its functions;
- a device for evaluating and/or regulating the material flow;
1.10 with at least one additional sensor (3.1) being provided in an outlet (1.2) before the at least one sorting screen (2.1, 2.2) for detecting the throughput;
1.11 with the sensors (3, 3.1) being arranged as contactless sensors which do not come into contact with the material.

2. An apparatus as claimed in claim 1, **characterized in that** the contactless sensors (3, 3.1) are capacitive sensors.

3. An apparatus as claimed in claim 1 or 2, **characterized in that** a product shunt for shunting out a partial flow from the flow of material is provided and that a conductive connection is provided between the product shunt and at least one of the sensors (3, 3.1).

## Revendications

1. Machine à tamiser avec oscillation dotée d'un boîtier (1); avec au moins un trieur-tamiseur (2.1 ; 2.2) ; avec une admission (1.1) pour la matière à trier ; avec au moins une sortie d'évacuation (1.2 ; 1.3 ; 1.4) pour le produit ; avec une autre sortie d'évacuation (1.4) pour les résidus ; au minimum, il est prévu derrière au moins un trieur-tamiseur (2.1 ; 2.2), un capteur (3) pour capter la cadence de la matière au niveau de la sortie d'évacuation de matière (1.3) ; le capteur (3) produit à chaque fois un signal lorsqu'il atteint une valeur extrême supérieure et/ou inférieure de la cadence ; les valeurs extrêmes sont réglables ; avec une ou plusieurs des installations suivantes qui sont commandées par des signaux de valeurs extrémes : une installation permettant d'afficher la valeur extrême ; une Installation permettant d'éteindre le dispositif à tamiser ou certaines de ses fonctions ; une Installation permettant dévaluer et/ou de régler le flux de matière ; au minimum, un capteur supplémentaire (3.1) est prévu dans une sortie d'évacuation (1.2) devant au moins un trieur-tamiseur (2.1 ; 2.2) pour capter la cadence ; les capteurs (3, 3.1) sont conçus comme des capteurs sans contact qui n'entrent pas en contact avec la matière.

2. Dispositif selon la revendication 1, **caractérisé en ce que** les capteurs sans contact (3.3.1) sont des capteurs capacitifs.

3. Appareil selon la revendication 1 ou 2, **caractérisé en ce qu'**il est prévu un point d'évitement du produit pour évacuer un flux partiel hors du flux de matière, et **en ce qu'**il est prévu une liaison conductrice entre le point d'évitement du produit et au moins l'un des capteurs (3, 3.1).
